# EUROPÄISCHE PATENTSCHRIFT

(11) **EP 1 984 129 B1**
(45) Veröffentlichungstag und Bekanntmachung des Hinweises auf die Patenterteilung: **25.11.2009**
(21) Anmeldenummer: 06841015.8
(22) Anmeldetag: 19.12.2006
(51) Int. Cl.: B21C 47/24, B21C 47/08

(54) **VORRICHTUNG ZUM AUF- UND ABWICKELN VON WALZBÄNDERN**
APPARATUS FOR WINDING AND UNWINDING ROLLED STRIP
DISPOSITIF POUR ENROULER ET DEROULER DES BANDES LAMINEES

(30) Priorität: 15.02.2006 DE 102006007408
(43) Veröffentlichungstag der Anmeldung: 29.10.2008
(73) Patentinhaber: SMS Siemag AG, 40237 Düsseldorf (DE)
(72) Erfinder: BEUTER, Matthias, 57319 Bad Berleburg (DE); EHLS, Bernhard, 57271 Hilchenbach (DE)
(74) Vertreter: Klüppel, Walter
(86) Internationale Anmeldenummer: PCT/EP2006/012206
(87) Internationale Veröffentlichungsnummer: WO 2007/093210

(56) Entgegenhaltungen:
- WO-A-03/013753
- DE-A1- 19 803 091
- JP-A- 2000 158 041
- US-A1- 2 221 354
- DEGNER M ET AL: "ENTWICKLUNG DER COILBOX-TECHNOLOGIE AM BEISPIEL DER WARMBREITBANDSTRASSE IN BOCHUM DEVELOPMENT OF COILBOX TECHNOLOGY AT BOCHUM HOT STRIP MILL" STAHL UND EISEN, VERLAG STAHLEISEN, DUSSELDORF, DE, Bd. 122, Nr. 10, 15. Oktober 2002 (2002-10-15), Seiten 45-50, XP001144402 ISSN: 0340-4803

## Beschreibung

Die Erfindung betrifft eine Vorrichtung zum Auf- und Abwickeln von Walzbändern, bei der das aus der Walzstraße austretende Band von einem Satz von Biegewalzen erfasst, in eine drehangetriebene Rollen aufweisende Wickelkammer eingebracht, zu einem Bund gewickelt und der Bund anschließend auf einen Rollgang aufgebracht und unter Drehrichtungsumkehr der Rollgangsrollen wieder abgewickelt und der Bandanfang einer Treibeinrichtung zugeführt wird.

Aus der JP 2000 15 80 41 ist eine Vorrichtung bekannt bei der der gewickelte Bund aus der Wickelposition mit Hilfe von zwei Andruckrollen in eine Abwickelposition geführt wird. Diese beidseitige Führung verhindert ein Weiterrollen des Bundes.

Bei einer bekannten Vorrichtung dieser Art WO 03/013753 wird das von den Blegerollen vorgebogene Band einer mehrere angetriebene Rollen aufweisende Wickelkammer zugeführt, und die tragenden Rollen werden, nachdem das Band zu einem Bund gewickelt wurde, gemeinsam in die Rollgangsebene eingebracht und ermöglichen in dieser Position den Weitertransport des gewickelten Bundes aus der Wickelposition heraus auf eine nachgeordnete, angetriebene Rollen aufweisende Trageinrichtung. Diese Trageinrichtung ist in Bandbewegungsrichtung verschiebbar und ermöglicht durch Drehrichtungsumkehr ihrer Rollen das Abwickeln des aufliegenden Bundes unter anschließender Einführung des Bandanfangs in eine nachgeordnete Treibereinrichtung. Ein weiterer bekannt gewordener Vorschlag (EP PS 933 147) geht dahin, zwei hintereinander angeordnete Paare von Tragrollen für den gewickelten Bund vorzusehen, die in auf einander zu und voneinander weg bewegbaren Kipprahmen gelagert sind und es erlauben, den jeweils gewickelten Bund aus der Wickelposition in eine Abwickelposition einzubringen.

Bei diesen Vorrichtungen ergeben sich Schwierigkeiten beim Transport des Bundes von den tragenden Tragrollen der Wickelkammer auf die Rollen der nachgeordneten Weitertransporteinrichtung. Weil dieser Transport jeweils vom Stillstand des Bundes in der Wickelkammer ausgeht und weil der Bund neben der Transportbewegung zusätzlich mit der Abwickeldrehung beginnt.

Die Erfindung schlägt deshalb vor, den Bund aus der Wickelkammer heraus auf einen der Wickelkammer nachgeordneten Rollgangsabschnitt zu schieben, dessen Transportebene an die Auflageebene der Wickelkammer winkelanstellbar ist. Diese Verschiebung des Bundes wird erfindungsgemäß durch einen Schwenkhebel bewirkt, der in den Seitenwänden eines in die Wickelkammer einschiebbaren Tragschlittens angeordnet, an seinem freien Ende eine Druckrolle trägt. Diese Druckrolle liegt auf dem Umfang des Bundes auf und schiebt diesen beim Schwenken des Schwenkhebels aus der Wickelkammer heraus auf den nachgeordneten Rollgangsabschnitt. Anschließend wird nach Einbringen des nächstfolgenden Bundes in die Wickelkammer der Schwenkhebel wieder in seine Ausgangslage zurückgeschwenkt und die Druckrolle auf diesen Bund aufgelegt.

Die Erfindung wird anhand des in der Zeichnung dargestellten Ausführungsbeispiels näher erläutert. In der Zeichnung zeigen:
- Figur 1: die Vorrichtung von der Seite gesehen in schematischer Darstel- lung und
- Figur 2: die Vorrichtung nach Figur 1 in einer anderen Position.

Das Walzband wird aus der Walzstraße herangeführt über eine Biegerollenanordnung BR in die Wickelkammer WK eingeführt und dort auf einem Rollenpaar RP mit leicht geneigter Rollenebene aufliegend zu einem Bund B gewickelt. An dieses Rollenpaar RP schließt sich ein Gruppenrollgang an, dessen Rollenebene R der Rollen der Wickelkammer WK leicht entgegengeneigt verläuft und mit Hilfe eines Stellmotors SM neigungsverstellbar ist. Diesem Gruppenrollgang GR nachgeordnet ist ein Richttreiberaggregat RT.

In die Wickelkammer WK ist ein Tragschlitten TS einfahrbar, in dessen Seitenwänden, oberhalb des Walzbandbundes WB ein Schwenkhebel SH angelenkt ist, der an seinem freien Ende eine Andruckrolle AR trägt, die auf den Umfang des Bundes auflegbar ist. Wie aus Fig. 1 in Verbindung mit Fig. 2 ersichtlich, wird der in der Wickelkammer WK gewickelte Bund B mit Hilfe dieses Schwenkhebels SH durch die Andruckrolle AR aus der Wickelkammer WK heraus auf den Gruppenrollgang GR geschoben und auf diesem aufliegend mit Hilfe der an dem Richttreiber RT angeordneten Lenkrolle LR diesem zugeführt.
- WB: Walzband
- WS: Walzstraße
- WK: Wickelkammer
- BR: Biegerollen
- B: Bund
- RP: Rollenpaar
- SM: Stellmotor
- RT: Richttreiber
- TS: Tragschlitten
- SH: Schwenkhebel
- AR: Andruckrolle
- RG: Rollgang
- GR: Gruppenrollgang
- LR: Lenkrolle

## Patentansprüche

1. Vorrichtung zum Auf- und Abwickeln von aus einer Walzstraße (WS) austretenden Walzbändern (WB), bei der das aus der Walzstraße (WS) austretende Walzband (WB) von einem Satz von Biegewalzen (BR) in eine drehangetriebene Rollenpaare (RP) aufweisende Wickelkammer (WK) eingebracht, zu einem Bund (B) gewickelt und der Bund anschließend auf einen Gruppenrollgang (GR) aufgebracht und unter Drehrichtungsumkehr von diesen Rollen abgewickelt und der Bandanfang einer Treibereinrichtung (RT) zugeführt wird, wobei ein Schwenkhebel (SH), mit einer Andruckrolle (AR) an dessen freiem Ende vorgesehen ist, zum Auflegen auf den Walzbandbund und zum Verschieben des Bundes (B) aus der Wickelkammer (WK) auf den Gruppenrollgang (GR);
**dadurch gekennzeichnet,**
**dass** ein in die Wickelkammer (WK) einschiebbarer Tragschlitten (TS) vorgesehen ist, in dessen Seitenwänden der Schwenkhebel (SH) schwenkbar gelagert ist;
**dass** das Rollenpaar (RP) eine leicht geneigte Rollenebene aufweist;
**dass** der nachgeordnete Gruppenrollgang (GR) eine Transportebene aufweist, welche den Rollen des Rollenpaares (RP) der Wickelkammer (WK) leicht entgegengeneigt verlaufend ausgebindet ist;
und **dass** ein Stellmotor (SM) zum Neigungsverstellen des Gruppenrollgangs (GR), vorgesehen ist.

## Claims

1. Device for coiling and uncoiling rolled strips (WB) issuing from a rolling train (WS), in which the rolled strip (WB) issuing from the rolling train (WS) is introduced by a set of bending rollers (BR) into a coiling chamber (WK) having rotationally driven roll pairs (RP) and is coiled into a coil (B) and the coil is subsequently placed on a roller table (GR) and with reversal of direction of rotation uncoiled by these rollers and the strip start fed to a driver device (RT), wherein a pivot lever (SH) with a presser roller (AR) at the free end thereof is provided for laying on the rolled strip coil and for displacing the coil (B) from the coiling chamber (WK) onto the roller table (GR), **characterised in that** a support carriage (TS), which can be pushed into the coiling chamber (WK) and in the side walls of which the pivot lever (SH) is pivotably mounted, is provided, that the roller pair (RP) has a slightly inclined roller plane, that the downstream roller table (GR) has a transport plane which is formed to run at a slight opposite inclination to the rollers of the roller pair (RP) of the coiling chamber (WK) and that a setting motor (SM) for adjustment of the inclination of the roller table (GR) is provided.

## Revendications

1. Dispositif pour enrouler et dérouler des bandes laminées (WB) sortant d'un train de laminoir (WS), dans lequel la bande laminée (WB) sortant du train de laminoir (WS) est introduite depuis un groupe de cylindres de flexion (BR) dans une chambre d'enroulement (WK) qui comporte des paires de cylindres (RP) entraînés en rotation, enroulée pour former un rouleau (B), et le rouleau est ensuite posé sur une voie à rouleaux de groupage (GR) et déroulé en inversant le sens de rotation de ces rouleaux, et l'amorce de la bande est amenée à un dispositif d'entraînement (RT), dans lequel un levier pivotant (SH) est prévu, avec un rouleau presseur (AR) à son extrémité libre, destiné à être appliqué sur le rouleau de bande laminée et à déplacer le rouleau (B) hors de la chambre d'enroulement (WK) vers la voie à rouleaux de groupage (GR) ;
**caractérisé en ce que**
il est prévu un chariot porteur (TS), susceptible d'être introduit dans la chambre d'enroulement (WK), dans les parois latérales duquel le levier pivotant (SH) est monté en pivotement ;
**en ce que** la paire de cylindres (RP) présente un plan de roulement légèrement incliné ;
**en ce que** la voie à rouleaux de groupage (GR) disposée à la suite comporte un plan de transport réalisé de manière à s'étendre sous une inclinaison légèrement contraire aux cylindres de la paire de cylindres (RP) de la chambre d'enroulement (WK) ;
et **en ce qu'**il est prévu un moteur de positionnement (SM) pour le réglage en inclinaison de la voie à rouleaux de groupage (GR).
